# EUROPÄISCHE PATENTSCHRIFT

(11) **EP 0 001 802 B1**
(45) Veröffentlichungstag und Bekanntmachung des Hinweises auf die Patenterteilung: **29.04.1981**
(21) Anmeldenummer: 78101214.1
(22) Anmeldetag: 24.10.1978
(51) Int. Cl.: H01H 50/24

(54) **Monostabiles elektromagnetisches Drehankerrelais**
Monostable elctromagnetic rotary armature relay
Relais électromagnétique monostable à armature rotative

(30) Priorität: 09.11.1977 DE 2750142
(43) Veröffentlichungstag der Anmeldung: 16.05.1979
(73) Patentinhaber: SIEMENS AKTIENGESELLSCHAFT, 80333 München (DE)
(72) Erfinder: Kimpel, Rolf-Dieter, D-8081 Türkenfeld (DE)

## Beschreibung

Die Erfindung bezieht sich auf ein monostabiles elektromagnetisches Drehankerrelais mit einem zwischen zwei freien Jochschenkeln eines Elektromagneten gelagerten Drehanker, dessen zwei ferromagnetische Ankerschenkel über ein ferromagnetisches Mittelstück gekoppelt sind und jeweils mit einem der Jochschenkel einen ersten Arbeitsluftspalt bilden, weiterhin mit einer mit dem Anker fest verbundenen Dauermagnetanordnung, welche mit den beiden Jochschenkeln je einen zweiten, dem ersten entgegenwirkenden Arbeitsluftspalt bildet.

Ein derartiges Relais ist in der DE-AS 12 70 691 beschrieben. Dort besteht der Anker aus zwei kreuzförmig übereinander gelegten Stäben, wovon der eine ein Stabmagnet und der andere ein nichtmagnetisierter, den Magnetfluß führender Stab ist. In dieser Konstruktion ist das Relais zum Einsatz in üblichen H-Anker-magnetsystemen nicht geeignet, andererseits ist auch die Ansprechempfindlichkeit dieses Magnetsystems noch relativ schlecht. Denn der Stabmagnet hat lediglich an seinen beiden Enden einen Magnetpol, und sein Dauermagnetfluß schließt sich allein über das Joch des Elektromagneten. Der Erregerfluß dagegen fließt allein über den Weicheisenstab und dessen Luftspalte. Eine Überlagerung von Dauermagnetfluß und Erregerfluß in den Luftspalten findet also dort kaum statt. Dadurch ist dieses bekannte Relais wenig empfindlich. Außerdem kann der Stabmagnet aufgrund seiner festgelegten Form nicht an unterschiedliche Kräfteverhältnisse, beispielsweise der Kontaktfedern, im Relais angepaßt werden.

Ein anderes bekanntes monostabiles Drehankerrelais (DE-GM 19 00 668) arbeitet ohne dauermagnetischen Anker. Dort muß der Anker durch Federkräfte zurückgestellt werden. Will man einen symmetrischen Kontaktfedersatz einsetzen, so kann die Rückstellung nur durch zusätzliche Rückstellfedern erfolgen. Davon abgesehen ist ein derartiges neutrales Magnetsystem auch verhältnismäßig unempfindlich.

Daneben wurde auch bereits vorgeschlagen, ein polarisiertes Drehankersystem monostabil zu machen (DE-AS 24 54 967). Ein derartiges Relais besitzt einen sogenannten H-Anker mit zwei parallelen ferromagnetischen Stegen und mindestens einem zwischenliegenden Dauermagneten. Dabei wurde vorgeschlagen, zur Herbeiführung monostabilen Schaltverhaltens die ferromagnetischen Stege um einen bestimmten Abschnitt ihrer Länge gegeneinander versetzt anzuordnen, so daß sich jeweils unterschiedlich große Polflächen von Polschuhen und Ankerstegen gegenüberliegen. Durch die Verkleinerung der Polflächen an zwei diametral gegenüberliegenden Luftspalten erreicht man zwar eine Unsymmetrie des Magnetkreises, muß dies jedoch durch einen erhöhten Erregerfluß ausgleichen. Außerdem läßt sich durch diese Maßnahme allein noch kein monostabiles Schaltverhalten sicherstellen, da die verbleibenden, wenn auch kleineren Polflächen in der Arbeitsstellung des Ankers ein selbsttätiges Abfallen verhindern. Vielmehr muß auch in diesem Fall durch zusätzliche Mittel, wie einseitig angebrachte Trennbleche und Zusatzfedern, die monostabile Characteristik gewährleistet werden.

Aufgabe der Erfindung ist es, ausgehend von einem monostabilen Drehankerrelais der eingangs erwähnten Art durch konstruktive Gestaltung des Ankers die dortige monostabile Charakteristik für den Einsatz in bekannten H-Anker-Magnetsystemen verwendbar zu machen und dabei gegenüber dem eingangs erwähnten Relais die Ansprechempfindlichkeit zu steigern. Außerdem soll durch die Dimensionierung der flußführenden Teile des Ankers die Möglichkeit gegeben sein, die in den Arbeitsluftspalten wirkenden dauermagnetischen Kräfte an vorgegebene Werte, wie Ansprecherregung und Federkräfte, anzupassen.

Erfindungsgemäß wird diese Aufgabe dadurch gelöst, daß die Dauermagnetanordnung zwei Polstücke besitzt, welche jeweils parallel zu einem Ankerschenkel angeordnet und über je einen Dauermagneten mit diesem gekoppelt sind, wobei die beiden Dauermagnete über das Mittelstück des Ankers magnetisch in Serie liegen, und daß die beiden Polstücke mit den jeweils benachbarten Ankerschenkeln magnetisch nicht direkt gekoppelt sind.

Die erfindungsgemäße Anordnung der Polstücke am Anker bewirkt, daß diese beiden Polstücke im wesentlichen in Serie im Flußkreis der beiden Dauermagnete liegen. Der Anker nimmt also dann seine Ruhelage ein, wenn die beiden Polstücke an den Jochschenkeln anliegen, so daß sich der Dauerflußkreis über das Joch schließen kann. Die Polung der Dauermagnete ist so gewählt, daß beide über das Mittelstück des Ankers gleichsinnig in Serie liegen. Die magnetische Unsymmetrie dieses monostabilen Relais wird durch die magnetischen Widerstände zwischen dem ferromagnetischen Mittelstück des Ankers und den beiden Polstücken bestimmt. Dabei wird natürlich der Gedanke der Erfindung auch dann verwirklicht wenn zwischen den Polstücken und dem Mittelstück anstelle eines durchgehenden Luftspaltes ein ferromagnetischer Zwischensteg vorhanden ist, dessen magnetischer Widerstand eine ausreichende Unsymmetrie der Kräfte gewährleistet.

Ebenso muß die Ankopplung des Mittelstücks an die beiden Ankerschenkel geeignet gewählt werden, wobei auch hier verschiedene Möglichkeiten, von einer ferromagnetischen Ankopplung bis zu durchgehenden Luftspalten, in Betracht kommen. Die ferromagnetische Ankopplung ist natürlich dann am günstigsten, wenn die Ankerschenkel mit dem Mittelstück aus einem Stück bestehen. Durch die Dimensionierung dieser magnetischen Widerstände, nämlich zum einen im Mittelstück zwischen den beiden Ankerschenkeln und zum anderen zwischen den beiden Polstücken und diesem Mittelstück, läßt sich eine optimale Anpassung des Magnetsystems an den Federsatz erreichen.

Die Erfindung wird nachfolgend anhand der Zeichnung an einem Ausführungsbeispiel näher erläutert.

Es zeigen
Fig. 1 den Aufbau eines Magnetsystems für ein monostabiles gepoltes Drehankerrelais,
Fig. 2 den Flußverlauf in einem Magnetsystem gemäß Fig. 1.
Fig. 3 ein Diagramm mit dem Kraft-Weg-Verlauf bei einem Relais mit dem Magnetsystem von Fig. 1.

Die Fig. 1 zeigt das Magnetsystem für ein monostabiles Drehankerrelais. Es enthält eine Erregerspule 1, dessen Kern 2 zwei Jochschenkel 3 und 4 bildet. In der Mitte zwischen den Enden der Jochschenkel 3 und 4 ist auf einer Drehachse 5 ein Anker 6 angeordnet, welcher aus zwei symmetrisch zur Drehachse 5 angeordneten Ankerschenkeln 7 und 8 sowie einem ferromagnetischen Mittelstück 9 besteht. Dieses Mittelstück 9 ist über die Ankoppelflächen 9a und 9b in geeigneter Weise magnetisch an die Ankerschenkel 7 und 8 angeschlossen. Je nachdem, wie die Charakteristik des Magnetkreises aussehen soll, können beispielsweise die Ankerschenkel 7 und 8 mit dem Mittelstück 9 aus einem Eisenstück bestehen, oder in einem anderen Fall können die Ankoppelflächen 9a und 9b als Luftspalte ausgebildet sein. Der Ankerschenkel 7 bildet mit dem Jochschenkel 3 einen Arbeitsluftspalt S1, der Ankerschenkel 8 mit dem Jochschenkel 4 einen entsprechenden Arbeitsluftspalt _{S}2. Bei Erregung der Spule 1 werden also beide Ankerschenkel 7 und 8 an die gegenüberliegenden Jochschenkel 3 und 4 angezogen.

Zur Rückstellung des Ankers dienen zwei Dauermagnete 11 und 12, welche jeweils auf den Ankerschenkeln 7 bzw. 8 angeordnet sind und jeweils ein zum zugehörigen Ankerschenkel paralleles Polstück 13 bzw. 14 tragen. Diese Polstücke umfassen also zusammen mit dem parallelen Ankerschenkel etwa zangenförmig das jeweilige Ende des zugehörigen Jochschenkels 3 bzw. 4. Dabei bildet das Polstück 13 mit dem Jochschenkel 3 einen weiteren Luftspalt S3 und das Polstück 14 mit dem Jochschenkel 4 den weiteren Luftspalt S4. Die beiden Dauermagnete 10 und 11 sind so polarisiert, daß sie über das Mittelstück 9 des Ankers 6 magnetisch in Reihe liegen.

Die Fig. 2 zeigt den Flußverlauf und die Überlagerung zwischen Erregerfluß und Dauermagnetflüssen bei einem Magnetsystem der Fig. 1. Dabei bedeutet o 1 den durch die Spule erzeugten Erregerfluß; er ist als durchgehende Linie gezeichnet. ^{q}_{J} 11, als gestrichelte Linie gezeichnet, bedeutet den durch den Dauer-, magneten 11 erzeugten Dauerfluß, während ^{q}_{J} 12, punktiert gezeichnet, den vom Dauermagneten 12 erzeugten Dauerfluß darstellt. Wie aus der Fig. 2 zu entnehmen ist, entsteht die Unsymmetrie des Magnetsystems dadurch, daß in den Arbeitsluftspalten der Ruheseite, also in den Luftspalten S3 und S4, immer ein größerer Dauerfluß vorliegt als in den Arbeitsluftspalten S1 und S2 der Arbeitsseite des Ankers. Auf der Ruheseite addieren sich die beiden Teilflüsse ^{q}_{J} 11 und φ 12 der Dauermagnete, auf der Arbeitsseite subtrahieren sie sich. Die magnetischen Widerstände R1 zwischen dem Mittelstück 19 des Ankers und den Polstücken 13 bzw. 14 bestimmen diese Unsymmetrie. Zusammen mit dem magnetischen Widerstand R2 in der Symmetriezone (Bereich um die Lagerstelle) des Mittelstücks 19 und den Magnetisierungszuständen der Magnete 11 und 12 sind diese magnetischen Widerstände R1 so zu dimensionieren, daß eine optimale Anpassung an den Federsatz entsteht. Die magnetischen Widerstände R1 und R2 können dabei sowohl Luftspalte als auch Eisenquerschnitte geeigneter Dimension sein.

Durch Veränderung der magnetischen Widerstände R1 und R2 können alle Zwischenstufen zwischen einem monostabilen Magnetsystem und einem bistabilen Magnetsystem erzeugt werden. Dieser letztere Extremfall, bei dem das Mittelstück 19 aufgetrennt und mit den Polstücken verbunden wird, entspricht dem bekannten H-Anker eines bistabilen gepolten Systems und ist damit nicht mehr Gegenstand der vorliegenden Erfindung.

Den Kraft-Weg-Verlauf des in den Fig. 1 und 2 dargestellten Magnetsystems zeigt Fig. 3. Über dem Weg s ist die Kraft P aufgezeichnet. Dabei sid mit m die Magnetsystemkurven und mit f die Federsatzkurve bezeichnet. Der Federsatz ist völlig symmetrische aufgebaut, die Kurve f geht also genau in der Mitte zwischen der Ruheseite R und der Arbeitsseite A durch den Nullpunkt. Solange durch die Spule keine Erregung erzeugt wird, gilt die Magnetsystemkurve m (0 = 0). Diese Magnetkraftkurve liegt also oberhalb des Federsatzes; das Magnetsystem zieht, den Anker auf die Ruheseite R. Wird das Magnetsystem erregt, so gilt die Kurve m (0 = Θₐₙ). Die Magnetsystemkurve liegt unterhalb der Federsatzkurve f; der Anker wird auf die Arbeitsseite A gezogen.

## Patentansprüche

1. Monostabiles elektromagnetisches Drehankerrelais mit einem zwischen zwei freien Jochschenkeln (3, 4) eines Elektromagneten (1, 2) gelagerten Drehanker, dessen zwei ferromagnetische Ankerschenkel (7, 8) über ein ferromagnetisches Mittelstück (9) gekoppelt sind und jeweils mit einem der Jochschenkel (3, 4) einen ersten Arbeitsluftspalt (S1, S2) bilden, weiterhin mit einer mit dem Anker fest verbundenen Dauermagnetanordnung, welche mit den beiden Jochschenkeln (3, 4) je einen zweiten, dem ersten entgegenwirkenden Arbeitsluftspalt (S3, S4) bildet, dadurch gekennzeichnet, daß die Dauermagnetanordnung zwei Polstücke (13, 14) besitzt, welche jeweils parallel zu einem Ankerschenkel (7, 8) angeordnet und über je einen Dauermagneten (11, 12) mit diesem gekoppelt sind, wobei die beiden Dauermagnete über das Mittelstück (9: 19) des Ankers magnetisch in Serie liegen, und daß die beiden Polstücke (13, 14) mit den jeweils benachbarten Ankerschenkeln (8, 7) magnetisch nicht direkt gekoppelt sind.

2. Drehankerrelais nach Anspruch 1, dadurch gekennzeichnet, daß die Ankerschenkel (7, 8) mit dem Mittelstück (9: 19) aus einem Stück bestehen.

3. Drehankerrelais nach Anspruch 1 oder 2, dadurch gekennnzeichnet, daß zwischen den beiden Polstücken (13, 14) und den jeweils benachbarten Ankerschenkeln (8, 7) jeweils ein ferromagnetischer Steg gebildet wird.

4. Drehankerrelais nach einem der Ansprüche 1 bis 3, dadurch gekennzeichnet, daß zwischen den beiden Polstücken (13, 14) und den jeweils benachbarten Ankerschenkeln (8, 7) ein konstanter Luftspalt gebildet wird.

## Revendications

1. Relais électromagnétique monostable comportant une armature pivotante monté entre deux branches (3, 4) libres de la culasse d'un électroaimant (1, 2) et dont deux branches ferromagnétiques (7, 8) sont accouplées par l'intermédiaire d'une pièce centrale ferromagnétique (9) et dont chacune forme un premier entrefer de travail (S1, S2) avec l'une des branches (3, 4) de la culasse, et comportant en outre un dispositif à aimant permanent relié rigidement à l'armature et qui forme, avec les deux branches (3, 4) de la culasse, des seconds entrefers de travail (S3, S4), agissant en sens opposé desdits premiers entrefers de travail, caractérisé par le fait que le dispositif d'aimants permanents possède deux pièces polaires (13, 14), dont chacune est disposée parallèlement à une branche (7, 8) de l'armature et est accouplée à cette dernière par l'intermédiaire d'un aimant permanent (11, 12), les deux aimants permanents étant placés magnétiquement en série par l'intermédiaire de la pièce centrale (9 ; 19) de l'armature, et que les deux pièces polaires (13, 14) ne sont pas directement accouplées magnétiquement avec les branches voisines (8, 7) de l'armature.

2. Relais à armature pivotante selon la revendication 1, caractérisé par le fait que les branches (7, 8) de l'armature et la pièce centrale (9 ; 19) forment une seule pièce.

3. Relais à armature pivotante selon la revendication 1 ou 2, caractérisé par le fait qu'entre les deux pièces polaires (13, 14) et les branches respectivement voisines (8, 7) de l'armature se trouvent disposées des barrettes ferromagnétiques.

4. Relais à armature pivotante selon l'une des revendications 1 à 3, caractérisé par le fait qu'il existe un entrefer constant entre les deux pièces polaires (13, 14) et les branches (8, 7) respectivement voisines de l'armature.

## Claims

1. Monostable electromagnetic rotary armature relay comprising, mounted between two free yoke flanks (3, 4) of an electromagnet (1, 2) a rotary armature whose two ferromagnetic armature flanks (7, 8) are coupled via a ferromagnetic central component (9) and each form a first operating air gap (S1, S2) with one of the yoke flanks (3, 4), furthermore comprising a permanent magnet arrangement which is firmly connected to the armature and which forms a second operating air gap (S3, S4) which counteracts the first, with each of the two yoke flanks (3, 4), characterised in that the permanent magnet arrangement possesses two pole pieces (13, 14) each of which is arranged parallel to an armature flank (7, 8) and is coupled thereto via a permanent magnet (11, 12), where the two permanent magnets are arranged magnetically in series via the central component (9, 19) of the armature, and that the two pole pieces (13, 14) are coupled magnetically non-directly to the adjacent armature flanks (8, 7).

2. Rotary armature relay as claimed in claim 1, characterised in that the armature flanks (7, 8) and the central component (9; 19) consist of one piece.

3. Rotary armature relay as claimed in claim 1 or 2, characterised in that a ferromagnetic arm is formed between the two pole pieces (13, 14) and the adjacent armature flanks (8, 7).

4. Rotary armature relay as claimed in one of the claims 1 to 3, characterised in that a constant air gap is formed between the two pole pieces (13, 14) and the adjacent armature flanks (8, 7).
